# EUROPÄISCHE PATENTANMELDUNG

(11) **EP 2 499 951 A1**
(43) Veröffentlichungstag der Anmeldung: **19.09.2012**
(21) Anmeldenummer: 11158113.8
(22) Anmeldetag: 14.03.2011
(51) Int. Cl.: A47K 17/02, E03D 5/10

(54) **Tragkonsole im Bereich von Sanitäreinrichtungen sowie Fernbedienungseinrichtung für Sanitäreinrichtungen**

(71) Anmelder: HEWI Heinrich Wilke GmbH, 34454 Bad Arolsen (DE)
(72) Erfinder: De Backer, Gerard, 34454 Bad Arolsen (DE)
(74) Vertreter: Tappe, Hartmut

(57) **Zusammenfassung**

Die Erfindung betrifft eine Tragkonsole (13) zur Anbringung an einem fest oder verschwenkbar an einer Befestigungsfläche angeordneten Griffrohr (18) eines Stützgriffs im Bereich von Sanitäreinrichtungen, wobei die Tragkonsole einen Ausleger (14) zur Aufnahme eines Gebrauchsartikels und ein Anschlussteil zur Verbindung des Auslegers mit dem Griffrohr aufweist, wobei das Anschlussteil als Gehäuse (12) mit zumindest einer im Gehäuse ausgebildeten Modulaufnahme ausgebildet ist. Das Gehäuse dient zur Aufnahme einer Fernbedienungseinrichtung (11).

## Beschreibung

Die Erfindung betrifft eine Tragkonsole zur Anbringung an einem fest oder verschwenkbar an einer Befestigungsfläche angeordneten Griffrohr eines Stützgriffes im Bereich von Sanitäreinrichtungen, wobei die Tragkonsole einen Ausleger zur Aufnahme eines Gebrauchsartikels und ein Anschlussteil zur Verbindung des Auslegers mit dem Griffrohr aufweist. Des Weiteren betrifft die vorliegende Erfindung eine Fernbedienungseinrichtung für Sanitäreinrichtungen.

Tragkonsolen der eingangs genannten Art werden beispielsweise als sogenannte Rollenhalter an Stützgriffen angeordnet, die als Wandstützgriff oder auch als Stützklappgriff ausgeführt sein können und insbesondere als Hilfsmittel im Bereich von Sanitäreinrichtungen eingesetzt werden, um älteren und/oder gehbehinderten Menschen eine Abstützung oder Sicherung ihres Gleichgewichts bei Benutzung der Sanitäreinrichtungen zu ermöglichen.

Die bekannten als Tragkonsole ausgebildeten Rollenhalter weisen ein Anschlussteil auf, mit dem ein am unteren Ende des Anschlussteils angeordneter Ausleger, der zur Aufnahme einer Toilettenpapierrolle eine Rollenachse bildet, auf der die Toilettenpapierrolle abgewickelt werden kann. Darüber hinaus ist es auch bekannt, Sanitäreinrichtungen, die den Anforderungen an ein sogenanntes barrierefreies Wohnen gerecht werden sollen, mit weiteren Hilfsmitteln auszustatten, die die Bedienung der Sanitäreinrichtungen, also beispielsweise die Bedienung einer Toilettenspülung, vereinfachen sollen. Insbesondere hat sich nämlich herausgestellt, dass die konventionelle, manuelle Betätigung einer unmittelbar räumlich dem Spülkasten eines beispielsweise in einer Raumwand integrierten Sanitärblocks zugeordneten Spültaste in der Praxis für gehbehinderte oder ältere Menschen häufig schwierig durchführbar ist, da hierzu Körperbewegungen, wie beispielsweise eine Körperdrehung um die eigene Achse, notwendig sind, um die Spültaste zu erreichen und betätigen zu können.

Dieses an sich bekannte Problem hat dazu geführt, dass bei derartigen Sanitäreinrichtungen bereits häufig Fernbedienungen zum Einsatz kommen, die über eine in der Fernbedienung aufgenommene Sendeeinrichtung und eine der Sanitäreinrichtung zugeordnete Empfängereinrichtung eine berührungslose Aktivierung oder Deaktivierung der Sanitäreinrichtung ermöglichen.

In der Praxis scheitert jedoch häufig die Anwendung einer derart komfortablen Bedienung der Sanitäreinrichtung daran, dass die mobile Fernbedienungseinrichtung sich genau in dem Moment, in dem sie benötigt wird, außer Reichweite befindet.

Der vorliegenden Erfindung liegt die Aufgabe zu Grunde, den Gebrauchswert von Fernbedienungseinrichtungen zur Fernbedienung von Sanitäreinrichtungen zu erhöhen.

Zur Lösung dieser Aufgabe weist die erfindungsgemäße Tragkonsole die Merkmale des Anspruchs 1 auf.

Erfindungsgemäß ist das Anschlussteil der Tragkonsole als Gehäuse mit zumindest einer im Gehäuse ausgebildeten Modulaufnahme ausgebildet.

Die erfindungsgemäße Tragkonsole ermöglicht die Ausstattung der Tragkonsole mit einem Modul, so dass es möglich wird, eine Fernbedienungseinrichtung oder eine sonstige Einrichtung, deren unmittelbare Verfügbarkeit sich im Bereich der jeweiligen Sanitäreinrichtung, also beispielsweise einer Toilette, als vorteilhaft erweist, so zu positionieren, dass die Erreichbarkeit sichergestellt ist. Gleichzeitig wird für die Positionierung des Moduls, also etwa der Fernbedienungseinrichtung, die ohnehin vorhandene Tragkonsole genutzt, so dass keine besonderen Vorrichtungen zur Aufnahme bzw. Positionierung des Moduls bereitgestellt werden müssen.

Insbesondere, wenn die Modulaufnahme zur Aufnahme einer Fernbedienungseinrichtung dient, wird der eigentlichen Funktion der Tragkonsole zur Bereitstellung eines Gebrauchsartikels, wie beispielsweise einer Toilettenpapierrolle oder auch eines Handtuchs oder dergleichen, eine wesentliche Komfortfunktion hinzugefügt. In dem Fall, wenn die Tragkonsole als Toilettenpapierhalter genutzt wird, befindet sich somit eine in die Tragkonsole bzw. das Anschlussteil der Tragkonsole integrierte bzw. eingesetzte Fernbedienung in unmittelbarer Reichweite der Person, die sie beispielsweise zur Betätigung der Toilettenspülung benötigt.

Natürlich ist es auch möglich, neben der beispielhaft vorstehend angeführten Funktion der Modulaufnahme zur Aufnahme einer Fernbedienung, die zur Auslösung der Toilettenspülung dient, auch Fernbedienungen in der Modulaufnahme aufzunehmen, die beispielsweise eine Regelung von Raumlichtquellen oder das Tuning eines Radioreceivers ermöglichen.

Die gemäß einer bevorzugten Ausführungsform von außen in dem Gehäuse über die in der Gehäusewand ausgebildete Aufnahmeöffnung gegebene Zugänglichkeit ermöglicht die nachträgliche Bestückung der Modulaufnahmen mit dem jeweils benötigten Modul, also beispielsweise einer Fernbedienung.

Bei einer besonders vorteilhaften Ausführungsform der Tragkonsole ist die Aufnahmeöffnung mit einem Gehäusedeckel zur Abdeckung der Modulaufnahme versehen, so dass es möglich ist, unabhängig von dem jeweils in die Modulaufnahme eingesetzten Modul ein äußerlich einheitliches Erscheinungsbild der Tragkonsole zu gewährleisten.

In dem besonders vorteilhaften Fall, wenn der Gehäusedeckel mit Bedienungs- und/oder Anzeigeelementen zur Auslösung bzw. Anzeige der Modulfunktion versehen ist, ist es möglich, das jeweilige Modul ohne eigenes Gehäuse in die Modulaufnahme einzusetzen, also beispielsweise im Falle einer Fernbedienungseinrichtung lediglich eine mit den entsprechenden Funktionsbauteilen bestückte Platine in die Modulaufnahme einzusetzen und die Zugänglichkeit der Bedienungs- und/oder Anzeigeelemente bei gleichzeitiger sicherer Abschirmung der Platine nach außen durch den Gehäusedeckel zu ermöglichen.

Wenn das Gehäuse eine innere Trennwand zur Aufteilung eines Gehäuseinnenraums in zumindest zwei Modulaufnahmen aufweist, wobei sich die Trennwand von einem dem Griffrohr zugewandten Ende des Gehäuses zu einem dem Ausleger zugewandten Ende des Gehäuses erstreckt, ist nicht nur eine definierte Aufteilung des Innenraums des Gehäuses ermöglicht, sondern gleichzeitig kann die Trennwand als wesentlicher mechanischer Bestandteil des Gehäuses dienen, der zur kraftschlüssigen Verbindung zwischen dem Ausleger und dem Griffrohr dient.

Als besonders vorteilhaft erweist sich in diesem Zusammenhang, wenn die Trennwand in einer Symmetrieebene des Anschlussgehäuses ausgebildet ist, so dass bei der Dimensionierung des Gehäuses ungünstige Querkraftbelastungen im Wesentlichen nicht berücksichtigt werden müssen. Darüber hinaus ermöglicht die symmetrische Anordnung der Trennwand eine entsprechend symmetrische Ausgestaltung der Modulaufnahmen, so dass die in die Modulaufnahmen eingesetzten Module wechselweise austauschbar sind und somit die Bedienungs- und/oder Anzeigeelemente jeweils auf der besser zugänglichen Seite der Tragkonsole angeordnet werden können.

Unabhängig von der Anordnung der Trennwand im Gehäuse ermöglicht die vorteilhafte Aufteilung des Gehäuseinnenraums in zumindest zwei Modulaufnahmen die räumlich getrennte Anordnung eines passiven Moduls, wie beispielsweise einer eine externe Energieversorgung benötigenden Sendeeinrichtung, und eines Energieversorgungsmoduls, also beispielsweise einer Batterie, die zur Energieversorgung des passiven Moduls dient.

Wenn die Trennwand an ihrem dem Griffrohr zugewandten Ende mit einem Anschlussadapter zur Verbindung mit dem Griffrohr versehen ist, ist es möglich, durch eine entsprechende Ausgestaltung des Anschlussadapters die Anbringung der Tragkonsole an Griffrohre zu ermöglichen, die unterschiedlich ausgebildete Querschnittsformen aufweisen können. So ermöglicht die entsprechende Ausgestaltung des Anschlussadapters eine Anordnung der Tragkonsole wahlweise an einem Griffrohr mit kreisrundem Querschnitt oder auch an einem Griffrohr mit rechteckigem Querschnitt.

Besonders vorteilhaft ist es, wenn der Anschlussadapter austauschbar mit der Trennwand verbunden ist, da die Anbringung der Tragkonsole an unterschiedlich ausgebildete Griffrohre somit nur den einfachen Austausch des Anschlussadapters erforderlich macht, wobei die übrigen Bestandteile der Tragkonsole einheitlich ausgestaltet sein können.

Zur Lösung der eingangs genannten Aufgabe weist die erfindungsgemäße Fernbedienungseinrichtung zur kontaktlosen Aktivierung oder Deaktivierung Sanitärereinrichtungen die Merkmale des Anspruchs 12 auf. Erfindungsgemäß ist das Gehäuse der Fernbedienungseinrichtung als Anschlussteil einer an einem Griffrohr eines Stützgriffs angeordneten Tragkonsole ausgebildet, die einen am Anschlussteil angeordneten Ausleger zur Aufnahme eines Gebrauchsartikels aufweist.

Gemäß einer vorteilhaften Ausführungsform der Fernbedienungseinrichtung ist das Anschlussteil mit einer im Gehäuse ausgebildeten Modulaufnahme zur Aufnahme der Sendeeinrichtung versehen, wobei die Modulaufnahme einer in einer Gehäusewand ausgebildete Aufnahmeöffnung aufweist.

In weiteren vorteilhaften Ausführungsformen der Fernbedienungseinrichtung weist die Tragkonsole die bereits vorstehend erläuterten vorteilhaften Ausgestaltungen auf.

Nachfolgend werden bevorzugte Ausführungsformen der Erfindung anhand der Zeichnung näher erläutert.

Es zeigen:
- **Fig. 1:**: eine im Gehäuse einer Tragkonsole angeordnete Fernbedienungseinrichtung in einer ersten Ausführungsform in Kombination mit einem Wandstützgriff;
- **Fig. 2:**: eine im Gehäuse einer Tragkonsole angeordnete Fernbedienungseinrichtung in einer zweiten Ausführungsform in Kombination mit einem Stützklappgriff;
- **Fig. 3:**: die in **Fig. 2** dargestellte Fernbedienungseinrichtung in Einzeldarstellung;
- **Fig. 4:**: die in **Fig. 3** dargestellte Fernbedienungseinrichtung in Explosionsdarstellung;

- **Fig. 5:**: die in **Fig. 3** dargestellte Fernbedienungseinrichtung in einer Schnittdarstellung längs Schnittlinienverlauf V-V in **Fig. 3****;**
- **Fig. 6:**: die in **Fig. 3** dargestellte Fernbedienungseinrichtung in Schnittdarstellung längs Schnittlinienverlauf VI-VI in **Fig. 3****.**

In den **Fig. 1** und **2** sind Fernbedienungseinrichtungen 10, 11 in unterschiedlichen Ausführungsformen dargestellt, wobei die Fernbedienungseinrichtungen 10, 11 jeweils übereinstimmend ein Gehäuse 12 aufweisen, das Bestandteil einer Tragkonsole 13 ist, die jeweils einen Ausleger 14 aufweist, der über das als Anschlussteil ausgebildete Gehäuse 12 und einen jeweils unterschiedlich ausgeführten Anschlussadapter 15, 16 mit einem Griffrohr 17 bzw. 18 verbunden ist.

Wie aus den **Fig. 1** und **2** ersichtlich, ermöglichen die unterschiedlich ausgeführten Anschlussadapter 15, 16 eine Anordnung der Fernbedienungseinrichtung 10 bzw. 11 an Griffrohren 17, 18, die sich in ihrem Querschnitt unterscheiden. **Fig. 1** zeigt das mit einem kreisrunden Querschnitt versehene Griffrohr 17, das zur Ausbildung eines sogenannten Wandstützgriffes 19 vermittels unterschiedlich ausgebildeter Wandanschlussstücke 20 und 21 mit einer Wandoberfläche verbunden ist. Der im vorliegenden Fall etwa L-förmig abgewinkelte Wandstützgriff 19 weist einen Horizontalteil 22 und einen Vertikalteil 23 auf und dient in bekannter Weise als insbesondere im Bereich von sanitären Einrichtungen angeordnetes Hilfsmittel, das als Geh- oder Stehhilfe von gehbehinderten Personen ergriffen werden kann. In dem Fall, dass der Wandstützgriff 19 in unmittelbarer Nähe einer Toilette angeordnet ist, kann die Tragkonsole 13 zur Aufnahme einer hier nicht näher dargestellten Toilettenpapierrolle verwendet werden, die mit ihrer Hülse konzentrisch auf den Ausleger 14 aufgesteckt ist und vom Ausleger 14 abgewickelt werden kann.

Die **in** **Fig. 2** dargestellte Fernbedienungseinrichtung 11 befindet sich am freien Ende des Griffrohrs 18 eine Stützklappgriffs 24 angeordnet. Der Stützklappgriff 24 weist eine Montageplatte 25 zur Wandbefestigung auf, die mit einer Schwenklageranordnung 26 versehen ist, in der das Griffrohr 18 gegen die Befestigungswand verschwenkbar gehalten ist. In der in **Fig. 2** dargestellten Gebrauchsstellung befindet sich das Griffrohr 18 in einer horizontalen Ausrichtung, so dass das Griffrohr 18 zur Abstützung von einer Person ergriffen werden kann. Wie bereits vorstehend Bezug nehmend auf den Wandstützgriff 19 ausgeführt, ist es vorteilhaft, wenn sich im Falle einer Positionierung des Stützklappgriffs 24 bei einer Toilette die Tragkonsole 13 am freien Ende des Griffrohrs 18, wie in **Fig. 2** dargestellt, befindet. Der Anschlussadapter 16, der zur Verbindung des Gehäuses 12 mit dem im Querschnitt rechteckförmigen Griffrohr 18 dient, ist mit einer Unterseite 27 des Griffrohrs 18 verschraubt. Hierzu ist eine Anschlussfläche des Anschlussadapters 16 an die Oberfläche der Unterseite 27 angepaßt.

Bei der nachfolgenden Beschreibung der Fernbedienungseinrichtung 11 wird Bezug genommen auf die **Fig. 3** bis **6**. Wie insbesondere eine Zusammenschau der **Fig. 3** und **4** deutlich macht, dient das Gehäuse 12 der Tragkonsole 13 zur Aufnahme eines Fernbedienungsmoduls 28, das im vorliegenden Fall passiv ausgebildet ist, also mit keiner eigenen Energieversorgung versehen ist, und daher mit einem hier zwei elektrischen Batterien 45, 46 aufweisenden Energieversorgungsmodul 29 kombiniert ist. Zur Anordnung des Fernbedienungsmoduls 28 und des Energieversorgungsmoduls 29 weist das Gehäuse 12 zwei Modulaufnahmen 30, 31, die durch eine vorzugsweise auf einer Symmetrieebene 32 des Gehäuses 12 angeordnete Trennwand 33 voneinander getrennt sind. Jeweils gegenüberliegend der Trennwand 33, die zwei Gehäuseseitenwände 34, 35 miteinander verbindet, ist in einer Gehäusefrontwand 36 und in einer Gehäuserückwand 37 jeweils eine Aufnahmeöffnung 38 bzw. 39 ausgebildet, die mit einem Frontwanddeckel 40 bzw. einem Rückwanddeckel 41 verschließbar sind.

Wie insbesondere einer Zusammenschau der **Fig. 4** und **5** zu entnehmen ist, umfasst das Fernbedienungsmodul 28 im Wesentlichen eine Geräteplatine 42, die mit den Funktionsbauteilen des Fernbedienungsmoduls 28 bestückt ist und insbesondere hier als Drucktaster 43, 44 ausgebildete Schalter aufweist, die eine Aktivierung bzw. Deaktivierung einer ebenfalls auf der Geräteplatine 42 angeordneten und hier nicht näher dargestellte Sendeeinrichtung mit entsprechender Emission eines Sendsignals an eine beispielsweise mit der Spülvorrichtung einer Toilette zusammenwirkenden Empfängereinrichtung ermöglichen. Zur Anpassung der Modulaufnahme 30 an die Geometrie der Geräteplatine 42 ist im vorliegenden Fall zwischen der Geräteplatine 42 und der Trennwand 33 ein Platinenträger 68 vorgesehen, so dass unabhängig von der Gestaltung bzw. Formgebung der Geräteplatine 42 für einen sicheren Halt der Geräteplatine 42 in der Modulaufnahme 30 gesorgt ist.

Zur Anpassung der Modulaufnahme 31 an das Energieversorgungsmodul 29, das im vorliegenden Fall die zwei Batterien 45, 46 umfasst, befinden sich die Batterien 45, 46 in einem an die Raumverhältnisse des Aufnahmemoduls 31 angepassten Batterieträger 47.

Im Unterschied zum Rückwanddeckel 41, der eine geschlossene Oberfläche aufweist, ist der Frontwanddeckel 40 mit Ausnehmungen 48, 49 versehen, in die flexible Tasterfolien 50, 51 eingesetzt sind, die eine Betätigung der Drucktaster 43, 45 von außen ermöglichen, wenn der Frontwanddeckel 40 die Aufnahmeöffnung 38 abdeckt.

Wie insbesondere die **Fig. 4** zeigt, ist ein griffrohrseitiges Ende 52 der Trennwand 33 mit einer Verbindungsaufnahme 53 versehen, die eine lösbare Verbindung mit dem Anschlussadapter 16 ermöglicht. Hierzu weist der Anschlussadapter 16 an seiner Unterseite 54 einen Verbindungssteg 55 auf, der in die Verbindungsaufnahme 53 einsetzbar ist. Zur Sicherung der Verbindung ist der Verbindungssteg 55 mit Stiften 69 in der Verbindungsaufnahme 53 gesichert.

Zur Anpassung an den jeweiligen Umfang bzw. den Querschnitt des Griffrohrs 18 ist der Anschlussadapter 16 in seinem Oberteil 56 so ausgebildet, dass ein Querschnittsübergang von dem Querschnitt des Gehäuses 12 auf die Oberfläche bzw. Unterseite 27 des Griffrohrs 18 möglich ist, ohne dass eine die Nutzbarkeit des Griffrohrs 18 im Bereich der Fernbedienungseinrichtung 11 einschränkende Querschnittsübergänge oder Konturen entständen.

Wie insbesondere eine Zusammenschau der **Fig. 4** und **6** zeigt, sind unterhalb eines dem Ausleger 14 zuwandten Trennwandendes 57 zur Verbindung des Gehäuses 12 mit dem Ausleger 14 in den Gehäuseseitenwänden 34, 35 zwei axial durch die Trennwand 33 voneinander beabstandete Führungsbohrungen 58, 59 ausgebildet, die zur Aufnahme und Führung einer Verbindungsschraube 60 dienen, die mit einem stirnseitigen Anschlusssende 61 des Auslegers 14 verschraubt ist. An der Unterseite des Auslegers 14 befindet sich eine aus einem flexiblen Material gebildete Bremszunge 62, die im Falle einer auf den Ausleger 14 aufgesteckten, hier nicht näher dargestellten Toilettenpapierrolle elastisch vorgespannt an der Innenseite einer Aufnahmehülse der Papierrolle anliegt und so eine Abwickelbewegung der Toilettenpapierrolle abbremst.

Um eine gewünschte definierte Drehwinkelpositionierung des Auslegers 14 bezogen auf eine Auslegerlängsachse 63 zu ermöglichen, ist das Gehäuse 12 am unteren Ende der dem Ausleger 14 zugewandten Gehäuseseitenwand 35 mit einem Fortsatz 64 versehen, der in eine entsprechend ausgebildete Ausnehmung 65 am Anschlussende 61 des Auslegers 14 eingreift.

Wie insbesondere aus **Fig. 4** zu ersehen ist, ist sowohl den Frontwanddeckel 40 als auch den Rückwanddeckel 41 betreffend jeweils eine verrastende Verbindung des Frontwanddeckels 40 und des Rückwanddeckels 41 mit einem Öffnungsrand 66, 67 der Aufnahmeöffnungen 38, 39 vorgesehen, so dass zum einen der Frontwanddeckel 40 und der Rückwanddeckel 41 leicht gegen abweichend gestaltete Deckel austauschbar sind und zum anderen leicht Zugriff auf die Modulaufnahme 30, 31 im Gehäuse 12 möglich ist. Damit ist es auch möglich, abweichend von dem hier vorstehend erläuterten Ausführungsbeispiel, bei dem die Modulaufnahme 30 zur Aufnahme eines Fernbedienungsmoduls 28 und die Modulaufnahme 31 zur Aufnahme eines Energieversorgungsmoduls 29 dient, auch andere Module in die Modulaufnahmen 30, 31 einzusetzen. Dabei ist es besonders vorteilhaft, dass das Gehäuse 12 eine stets gleiche standardmäßige Gestalt aufweisen kann, mit einer, wie vorstehend erläutert zwischen den Gehäuseseitenwänden 34, 35 auf einer Symmetrieebene 32 des Gehäuses angeordneten Trennwand 33.

## Patentansprüche

1. Tragkonsole (13) zur Anbringung an einem fest oder verschwenkbar an einer Befestigungsfläche angeordneten Griffrohr (17, 18) eines Stützgriffs im Bereich von Sanitäreinrichtungen, wobei die Tragkonsole einen Ausleger (14) zur Aufnahme eines Gebrauchsartikels und ein Anschlussteil zur Verbindung des Auslegers mit dem Griffrohr aufweist,
**dadurch gekennzeichnet,**
**dass** das Anschlussteil als Gehäuse (12) mit zumindest einer im Gehäuse ausgebildeten Modulaufnahme (30, 31) ausgebildet ist.

2. Tragkonsole nach Anspruch 1,
**dadurch gekennzeichnet,**
**dass** die Modulaufnahme (30, 31) eine in einer Gehäusewand ausgebildete Aufnahmeöffnung (38, 39) aufweist

3. Tragkonsole nach Anspruch 2,
**dadurch gekennzeichnet,**
**dass** die Aufnahmeöffnung (38, 39) mit einem Gehäusedeckel zur Abdeckung der Modulaufnahme versehen ist.

4. Tragkonsole nach Anspruch 3,
**dadurch gekennzeichnet,**
**dass** der Gehäusedeckel mit Bedienungs- und/oder Anzeigeelementen zur Auslösung oder Anzeige der Modulfunktion versehen ist.

5. Tragkonsole nach einem oder mehreren der vorangehenden Ansprüche,
**dadurch gekennzeichnet,**
**dass** das Gehäuse (12) eine innere Trennwand (33) zur Aufteilung eines Gehäuseinnenraums in zumindest zwei Modulaufnahmen (30, 31) aufweist, wobei sich die Trennwand von einem dem Griffrohr (17, 18) zugewandten Ende des Gehäuses zu einem dem Ausleger (14) zugewandten Ende des Gehäuses erstreckt.

6. Tragkonsole nach Anspruch 5,
**dadurch gekennzeichnet,**
**dass** die Trennwand (33) in einer Symmetrieebene (32) des Gehäuses (12) angeordnet ist.

7. Tragkonsole nach Anspruch 6,
**dadurch gekennzeichnet,**
**dass** die Trennwand (33) an ihrem dem Griffrohr (17, 18) zugewandten Ende mit einem Anschlussadapter (15, 16) zur Verbindung mit der Griffrohr versehen ist.

8. Tragkonsole nach Anspruch 7,
**dadurch gekennzeichnet,**
**dass** der Anschlussadapter (15, 16) austauschbar mit der Trennwand (33) verbunden ist.

9. Tragkonsole nach einem oder mehreren der vorangehenden Ansprüche,
**dadurch gekennzeichnet,**
**dass** die Trennwand (33) zwei Modulaufnahmen (30, 31) im Gehäuse definiert, wobei die eine Modulaufnahme (30) ein passives Modul und die andere Modulaufnahme (31) ein mit dem passiven Modul verbundenes Energieversorgungsmodul (29) aufnimmt.

10. Tragkonsole nach Anspruch 9,
**dadurch gekennzeichnet,**
**dass** das passive Modul eine Sendeeinrichtung aufweist und das Energieversorgungsmodul (29) zumindest eine elektrische Batterie (45, 46) aufweist.

11. Stützgriff mit einer Tragkonsole (13) nach einem oder mehreren der vorangehenden Ansprüche.

12. Fernbedienungseinrichtung (10, 11) zur kontaktlosen Aktivierung oder Deaktivierung einer Einrichtung im Sanitärbereich mit einer in einem Gehäuse (12) aufgenommenen Sendereinrichtung, die berührungslos mit einer der Einrichtung zugeordneten Empfängereinrichtung zusammenwirkt,
**dadurch gekennzeichnet,**
**dass** das Gehäuse zur Aufnahme der Sendeeinrichtung als Anschlussteil einer an einem Griffrohr (17, 18) eines Stützgriffs (19, 24) angeordneten Tragkonsole (13) ausgebildet ist, die einen am Gehäuse angeordneten Ausleger (14) zur Aufnahme eines Gebrauchsartikels aufweist.

13. Fernbedienungseinrichtung nach Anspruch 12,
**dadurch gekennzeichnet,**
**dass** das Gehäuse (12) mit zumindest einer Modulaufnahme (30, 31) zur Aufnahme der Sendereinrichtung versehen ist, und die Modulaufnahme eine in einer Gehäusewand ausgebildete Aufnahmeöffnung (38, 39) aufweist.

14. Fernbedienungseinrichtung nach Anspruch 13 mit einer Tragkonsole nach einem oder mehreren der Ansprüche 2 bis 10.
